# EUROPÄISCHE PATENTSCHRIFT

(11) **EP 0 735 224 B1**
(45) Veröffentlichungstag und Bekanntmachung des Hinweises auf die Patenterteilung: **27.05.1998**
(21) Anmeldenummer: 96101420.6
(22) Anmeldetag: 01.02.1996
(51) Int. Cl.: E05F 11/06, E05F 15/12

(54) **Betätigungsvorrichtung für ein Fahrzeug-Ausstellfenster**
Operating device for an automobile quarter window
Dispositif de commande pour une fenêtre latérale de véhicule

(30) Priorität: 27.03.1995 DE 19511219
(43) Veröffentlichungstag der Anmeldung: 02.10.1996
(73) Patentinhaber: Bayerische Motoren Werke Aktiengesellschaft, 80788 München (DE)
(72) Erfinder: Pollmann, Rainer, D-84424 Isen (DE)

(56) Entgegenhaltungen:
- FR-A- 2 381 159

## Beschreibung

Die Erfindung bezieht sich auf ein Fahrzeug-Ausstellfenster der im Oberbegriff des Patentanspruchs 1 genannten und aus der FR-A-2 381 159 hervorgehenden Art.

Die aus dieser Druckschrift bekannte Betätigungsvorrichtung weist ein am Fahrzeugaufbau angebrachtes, sich bis nahe zum Ausstellfenster erstreckendes Führungsrohr auf, in dem ein biegsames Kabel längsverlagerbar vorgesehen ist. Dieses ist mit einem Endabschnitt am Ausstellfenster angebracht, während am gegenüberliegenden Endabschnitt des Kabels eine im Fahrzeuginnenraum manuell betätigbare Verlagerungseinrichtung vorgesehen ist. Dabei weist eine erste Verlagerungseinrichtung ein mit einem Schwenkhebel versehenes, manuell drehbar gelagertes Zahnrad auf, das mit der Verzahnung eines schwenkbar gelagerten Schwenkarms in Eingriff steht. An dem der Verzahnung gegenüberliegenden Endabschnitt des Schwenkarms ist das biegsame sowie schub- und zugfest ausgebildete Kabel befestigt. Eine zweite Verlagerungseinrichtung weist ebenfalls ein über einen Schwenkhebel manuell drehbar gelagertes Zahnrad auf, das mit einem an einem biegsamen Kabel ausgebildeten Gewinde in verzahnungsartigem Eingriff steht. Die beiden Verlagerungseinrichtungen sind jedoch verhältnismäßig bauaufwendig ausgebildet und können nur manuell betätigt werden.

Aufgabe der Erfindung ist es daher, ein Fahrzeug-Ausstellfenster mit einer Betätigungsvorrichtung der im Oberbegriff des Patentanspruchs 1 genannten Art derart auszubilden, daß das Übertragungselement motorisch längsverlagert werden kann.

Zur Lösung der Aufgabe sind die im Patentanspruch 1 dargelegten Merkmale vorgesehen.

Da das Übertragungselement erfindungsgemäß aus einem biegsamen Kunststoff besteht, kann in dieses in einfacher Weise ein Stahlseil eingebettet und dieses seinerseits mit einer in einer Gewindestange vorgesehenen Schraube unlösbar verbunden werden. Nachdem hierbei mit der Gewindestange das Ritzel eines fahrzeugaufbaufesten Elektromotors in verzahnungsartigem Eingriff steht, ist das Fahrzeug-Ausstellfenster in sehr einfacher und bequemer Weise verschwenkbar.

Damit sich die Stirnseite der Gewindestange nicht in die Stirnseite des Übertragungselements eingraben kann, befindet sich zwischen den beiden Teilen eine von der Schraube durchsetzte Scheibe (Merkmale des Patentanspruchs 2).

In dem das Übertragungselement aufnehmenden Führungsrohr befindet sich auch die Gewindestange, wobei diese einen radial abstehenden Führungsstift aufweist, der in eine längsverlaufende Führungsnut des Führungsrohrs eingreift; hierdurch ist die Gewindestange drehfest festgelegt. Diese wird ihrerseits über ein Ritzel des fahrzeugaufbaufesten Elektromotors angetrieben (Merkmale der Patentansprüche 3 und 5).

In Schließlage des Fahrzeug-Ausstellfensters erstreckt sich das Führungsrohr zweckmäßigerweise bis nahe zur Befestigungsstelle des Übertragungselements am Fahrzeug-Ausstellfenster, so daß dieses zuverlässig in Schließlage gehalten und darüber hinaus das Übertragungselement bei Längsverlagerungen exakt geführt wird (Merkmale des Patentanspruchs 4).

Ein Ausführungsbeispiel der Erfindung ist in der Zeichnung dargestellt und wird im folgenden erläutert. Es zeigt:
- Figur 1: ein Ausstellfenster eines Personenkraftwagens mit der erfindungsgemäßen Betätigungsvorrichtung,
- Figur 2: das sich in einem Führungsrohr befindende Übertragungselement mit Gewindestange und Elektromotor in Schließlage des Ausstellfensters,
- Figur 3: einen Teilbereich des Führungsrohrs mit Übertragungselement, jedoch in Offenlage des Ausstellfensters,
- Figur 4: die Verbindung von Gewindestange und Übertragungselement im Längsschnitt in größerer Darstellung.

Wie Figur 1 zeigt, befindet sich in der hinteren Seitenwand eines Personenkraftwagens ein Ausstellfenster 1, das durch eine Betätigungsvorrichtung 2 zwischen einer Schließlage a (Figur 2) und einer Offenlage b (Figur 3) verlagerbar ist. Dabei ist die Betätigungsvorrichtung 2 im Bereich der Rückenlehne 3 einer Rücksitzbank an einem fahrzeugaufbaufestem Teil 4 angebracht.

Wie in den Figuren 1 bis 4 ersichtlich, weist die Betätigungsvorrichtung 2 ein an einem fahrzeugaufbaufestem Teil 4 befestigtes Führungsrohr 5 auf, das sich etwa lotrecht unter Bildung eines Bogenabschnitts innenseitig zum hinteren Randbereich des Ausstellfensters 1 und in dessen Schließlage a bis nahe zur Befestigungsstelle eines Übertragungselements 6 erstreckt. Dabei ist an dem dem Ausstellfenster 1 zugewandten Endbereich des Führungsrohrs 5 das aus einem biegsamen Kunststoff bestehende sowie einen kreisförmigen Querschnitt aufweisende Übertragungselement 6 längsverschiebbar vorgesehen. Wie die Figuren 2 und 3 zeigen, ist das Übertragungselement 6 an seinem fensterseitigen Endabschnitt unmittelbar am Ausstellfenster 1 befestigt. Ferner ist für das Übertragungselement 6 ein schubfester Kunststoff vorgesehen, wobei zur Gewährleistung der Zugfestigkeit des Übertragungselements 6 in den Kunststoff zentrisch ein Stahlseil 7 eingebettet ist. Dieses ragt über die dem Ausstellfenster 1 gegenüberliegende Stirnseite 6' des Übertragungselements 6 zur Verbindung mit einer Gewindestange 10 - wie im folgenden erläutert wird - hinaus.

Im Führungsrohr 5 ist anschließend an das Übertragungselement 6 eine koaxial zu diesem verlaufende Gewindestange 10 längsverschiebbar angeordnet, die den gleichen Außendurchmesser wie das Übertragungselement 6 hat. Zur dreh- und zugfesten Verbindung mit diesem ist in die Gewindestange 10 zentrisch eine axial verlaufende Schraube 11 eingesetzt (Figur 4), die an ihrem dem Übertragungselement 6 zugewandten Endabschnitt eine Sacklochbohrung aufweist. In diese ist der über die Stirnseite 6', des Übertragungselements 6 etwa 10 bis 20 mm hinausragende Endabschnitt des Stahlseils 7 eingesetzt, wobei schließlich die Schraube 11 im Bereich des Endabschnitts des Stahlseils 7 radial zusammengepreßt ist. Schließlich befindet sich zwischen der Gewindestange 10 und dem Übertragungselement 6 eine von der Schraube 11 durchsetzte Scheibe 12, durch die ein Eingraben der Stirnseite der Gewindestange 10 in das Material des Übertragungselements 6 verhindert wird. Durch einen radial von der Gewindestange 10 abstehenden und in eine Führungsnut 13 des Führungsrohrs 5 längsverschiebbar eingreifenden Führungsstift 14 ist gewährleistet, daß sich die Gewindestange 10 bei Längsverschiebungen im Führungsrohr 5 nicht drehen kann.

Mit der Gewindestange 10 steht ein Ritzel eines an einem fahrzeugaufbaufesten Teil 4 befestigten Elektromotors 15 in Eingriff, durch den die Gewindestange 10 und damit das Übertragungselement 6 in den Richtungen des Doppelpfeils c zum Verlagern des Ausstellfensters 1 zwischen der Schließlage a und der Offenlage b längsverlagert wird.

## Patentansprüche

1. Fahrzeug-Ausstellfenster (1) mit einer Betätigungsvorrichtung, die ein fahrzeugaufbaufestes Führungsrohr (5) mit einem in dem Führungsrohr (5) längsverlagerbaren Übertragungselement (6) aufweist, das mit einem fensterseitigen Endabschnitt unmittelbar am Ausstellfenster (1) befestigt und biegsam sowie schub- und zugfest ausgebildet ist, dadurch gekennzeichnet, daß das Übertragungselement (6) aus einem biegsamen Kunststoff besteht, wobei in diesen ein Stahlseil (7) zentrisch eingebettet ist, das über die vom Ausstellfenster (1) abgewandte Stirnseite (6') des Übertragungselements (6) hinausragt, während in eine als ein Antriebsteil dienende Gewindestange (10) zentrisch eine axial verlaufende Schraube (11) eingesetzt ist, die an ihrem dem Übertragungselement (6) zugewandten Endabschnitt mit dem genannten hinausragenden Stahlseil (7) des Übertragungselements (6) unlösbar verbunden ist.

2. Fahrzeug-Ausstellfenster (1) nach Anspruch 1, dadurch gekennzeichnet, daß zwischen der Gewindestange (10) und dem Übertragungselement (6) eine von der axialen Schraube (11) durchsetzte Scheibe (12) liegt.

3. Fahrzeug-Ausstellfenster (1) nach Anspruch 1, dadurch gekennzeichnet, daß im Führungsrohr (5) sowohl das Übertragungselement (6) als auch die Gewindestange (10) längsverschiebbar angeordnet sind, wobei diese einen radial abstehenden Führungsstift (14) aufweist, der in eine Führungsnut (13) des Führungsrohrs (5) längsverschiebbar eingreift.

4. Fahrzeug-Ausstellfenster (1)nach Anspruch 1, dadurch gekennzeichnet, daß in Schließlage (a) des Ausstellfensters (1) sich das Führungsrohr (5) bis nahe zur Befestigungsstelle des Übertragungselements (6) am Ausstellfenster (1) erstreckt.

5. Fahrzeug-Ausstellfenster (1) nach Anspruch 1, dadurch gekennzeichnet, daß mit der Gewindestange (10) ein Ritzel eines fahrzeugaufbaufesten Elektromotors (15) in Eingriff steht.

## Claims

1. A ventilator window (1) in a vehicle, with an actuating device comprising a guide tube (5) secured to the vehicle structure and with a transmission element (6), which is longitudinally movable in the guide tube (5) and has an end portion on the side of the ventilator window (1) which is directly secured thereto and is flexible and resistant to shearing and tension, characterised in that the transmission element (6) is made of a flexible plastics material, and a steel cable (7) is centrally embedded in it and projects beyond the end face (6') of the transmission element (6) remote from the ventilator window (1), whereas an axially extending screw (11) is inserted centrally into a threaded rod serving as a drive part, and the end portion of the rod (10) facing the transmission element (6) is non-releasably connected to the said projecting steel cable (7) in the transmission element (6).

2. A ventilator window (1) according to claim 1, characterised in that a disc (12) through which the axial screw (11) extends is disposed between the threaded rod (10) and the transmission element (6).

3. A ventilator window (1) according to claim 1, characterised in that both the transmission element (6) and the threaded rod (10) are disposed for longitudinal movement in the guide tube (5), and the rod (10) has a radially projecting guide pin (14) which engages in longitudinally movable manner in a guide groove (13) in the guide tube (5).

4. A ventilator window (1) according to claim 1, characterised in that when the window (1) is in the closed position (a) the guide tube (5) extends to near the place where the transmission element (6) is secured to the window (1).

5. A ventilator window (1) according to claim 1, characterised in that the threaded rod (10) is in engagement with a pinion on an electric motor (15) secured to the vehicle body.

## Revendications

1. Fenêtre latérale de véhicule (1) comprenant un dispositif de manoeuvre comprenant un tube de guidage (5) solidaire de la carrosserie du véhicule et un élément de transmission (6) mobile longitudinalement dans le tube de guidage (5), qui est fixé à un segment d'extrémité du côté de la fenêtre directement à la fenêtre (1), cet élément étant souple et résistant en poussée et en traction,
caractérisée en ce que
l'élément de transmission (6) est réalisé dans une matière plastique souple et un câble d'acier (7) est intégré, au niveau de son centre dépassant de la face frontale (6') de l'élément de transmission (6) du côté opposé à celui de la fenêtre (1), alors qu'une vis (11) axiale, est logée en position centrale dans une tige filetée (10) servant de pièce d'entraînement, et son segment d'extrémité tourné vers l'élément de transmission (6), est relié de manière solidaire à la partie de câble (7), en saillie de l'élément de transmission (6).

2. Fenêtre latérale de véhicule (1) selon la revendication 1,
caractérisée par
une rondelle (12) traversée par la vis axiale (11) entre la tige filetée (10) et l'élément de transmission (6).

3. Fenêtre latérale de véhicule (1) selon la revendication 1,
caractérisée en ce que
le tube de guidage (5) reçoit à la fois l'élément de transmission (6) et la tige filetée (10) de manière mobile longitudinalement, et cette tige comporte une tige de guidage (14) radialement en saillie, coulissante longitudinalement dans une rainure de guidage (13) du tube de guidage (5).

4. Fenêtre latérale de véhicule (1) selon la revendication 1,
caractérisée en ce que
dans la position de fermeture (a) de la fenêtre latérale (1), le tube de guidage (5) arrive jusqu'à proximité du point de fixation de l'élément de transmission (6) de la fenêtre latérale (1).

5. Fenêtre latérale de véhicule (1) selon la revendication 1,
caractérisée en ce qu'
un pignon d'un moteur électrique (15) solidaire de la carrosserie du véhicule vient en prise avec la tige filetée (10).
